# FASCICULE DE BREVET EUROPEEN

(11) **EP 4 273 635 B1**
(45) Date de publication et mention de la délivrance du brevet: **15.10.2025**
(21) Numéro de dépôt: 22171103.9
(22) Date de dépôt: 02.05.2022
(51) Int. Cl.: G04B 27/00

(54) **MOUVEMENT D'HORLOGERIE**
UHRWERK
TIMEPIECE MOVEMENT

(43) Date de publication de la demande: 08.11.2023
(73) Titulaire: Patek Philippe SA Genève, 1204 Genève (CH)
(72) Inventeur: FEYER, Julien, 1228 Plan-les-Ouates (CH)
(74) Mandataire: Micheli & Cie SA

(56) Documents cités:
- DE-B- 1 094 666
- DE-U- 1 800 187
- FR-A- 687 649
- JP-A- 2017 161 511

## Description

La présente invention a pour objet un mouvement d'horlogerie comprenant un organe réglant oscillant destiné à réguler un rouage du mouvement, un mécanisme de mise à l'heure et un mécanisme d'arrêt et de relance permettant d'arrêter et de relancer les oscillations de l'organe réglant oscillant.

Lors de la mise à l'heure d'un mouvement d'horlogerie, l'organe réglant oscillant est généralement arrêté lorsque la tige de mise à l'heure est tirée. Si le mécanisme d'échappement utilisé dans le mouvement est auto-démarrant, il n'y aura pas de problème lors de la fin de la mise à l'heure : la tige de mise à l'heure est repoussée et l'échappement et l'organe réglant oscillant redémarrent. C'est le cas des mécanismes d'échappement à ancre classiques.

Dans le cas d'un mécanisme d'échappement non auto-démarrant, comme un échappement à détente, il est nécessaire de prévoir un dispositif pour relancer les oscillations de l'organe réglant oscillant à la fin de la mise à l'heure.

Le document DE 10 94 666 décrit par exemple un mécanisme d'arrêt du balancier comprenant un organe élastique qui pivote pour venir s'appuyer tangentiellement contre la serge du balancier pour stopper celui-ci.

Le document JP 2017 161511 décrit un mécanisme d'arrêt et de relance d'un organe réglant ayant la forme d'un tourbillon portant l'échappement et le balancier. Un anneau est solidaire de la cage extérieure du tourbillon et c'est sur cet anneau que va agir le mécanisme d'arrêt et de relance. Ainsi, le mécanisme d'arrêt et de relance de l'organe réglant n'agit pas directement sur l'organe réglant mais sur la cage du tourbillon qui porte l'organe réglant. Le but de la présente invention est de fournir un mouvement d'horlogerie comprenant un mécanisme d'arrêt et de relance de l'organe réglant oscillant qui permette de relancer efficacement l'organe réglant oscillant dans tous les cas, quel que soit le mécanisme d'échappement associé, avec un angle de relance le plus grand possible et tout en restant simple et peu encombrant.

La présente invention a pour objet un mouvement d'horlogerie selon la revendication 1 ainsi qu'une pièce d'horlogerie selon la revendication 5.

Les figures annexées illustrent schématiquement une forme d'exécution du mouvement d'horlogerie selon l'invention.

Les figures 1 et 2 illustrent en particulier l'organe réglant oscillant et le mécanisme d'arrêt et de relance de celui-ci d'un mouvement selon une forme d'exécution de l'invention, le mécanisme d'arrêt et de relance de l'organe réglant oscillant étant dans sa position de repos dans la figure 1 et dans sa position d'arrêt dans la figure 2.

Le mouvement d'horlogerie selon l'invention comprend un organe réglant oscillant destiné à réguler un rouage du mouvement, un mécanisme de mise à l'heure commandé par un organe de commande actionnable par un utilisateur entre une position de repos et une position de mise à l'heure et un mécanisme d'arrêt et de relance de l'organe réglant commandé par ledit organe de commande. Dans la forme d'exécution illustrée, l'organe réglant oscillant 1 est un balancier-spiral comprenant un balancier 10 et un spiral 11. En variante, l'organe réglant pourrait être un oscillateur à guidage flexible.

Dans la forme d'exécution illustrée, le mouvement comprend un mécanisme de mise à l'heure bien connu de l'homme du métier et dont seule la tirette 2 est visible. Le mécanisme de mise à l'heure et les déplacements de la tirette 2 sont notamment commandés par u une tige de mise à l'heure non illustrée.

Dans la forme d'exécution illustrée, le mécanisme d'arrêt et de relance du balancier-spiral 1 comprend une bascule 3 montée pivotante en A sur une partie fixe du mouvement et présentant un premier bras 31 destiné à coopérer avec la tirette 2. Pour ce faire, le premier bras 31 comprend à son extrémité une fente 311 dans laquelle vient se loger un plot 4 fixée sur la tirette 2. Ainsi, lorsque la tirette 2 pivote, elle entraîne la bascule 3 qui pivote à son tour. La bascule 3 est agencée pour pivoter entre une première position de repos illustrée à la figure 1, qui correspondant à la position poussée de la tige de mise à l'heure (fonctionnement normal du mouvement), et une position d'arrêt illustrée à la figure 2, qui correspond à la position tirée de la tige de mise à l'heure (mise à l'heure du mouvement).

La bascule 3 comprend en outre un second bras 32 qui possède à son extrémité une denture 321.

Le mécanisme d'arrêt et de relance du balancier-spiral 1 comprend encore un levier stop 5 pivoté en B sur un partie fixe du mouvement d'horlogerie. Le levier stop 5 comprend une denture 51 en prise avec la denture 321 du second bras 32 de la bascule 3. Ainsi, lorsque la bascule 3 pivote de sa position de repos à sa position d'arrêt, elle entraîne à son tour le levier stop 5 qui pivote également de sa position de repos à sa position d'arrêt.

Le levier stop 5 comprend en outre un bras élastique 52 agencé pour venir en contact avec le balancier 10 du balancier-spiral 1 tangentiellement à celui-ci. Dans sa position de repos, le levier stop 5 est agencé pour que son bras élastique 52 soit en contact avec une goupille 6 fixée dans le mouvement d'horlogerie, ledit contact générant une mise en contrainte ou un pré-armage dudit bras élastique 52. Cette précontrainte ou ce préarmage, qui peut être léger, permet de rattraper les jeux dans le mécanisme d'arrêt et de relance de l'organe réglant oscillant et donc permet d'éviter que le levier stop 5 ne bouge lorsqu'il est dans sa position de repos.

En fonctionnement normal du mouvement, la tige de mise à l'heure est dans sa position poussée, la tirette 2 est dans sa position de repos. La bascule 3 et le levier stop 5 sont donc également dans leur position de repos respective, le bras élastique 52 du levier stop 5 étant en appui avec précontrainte sur la goupille 6. Dans cette configuration, illustrée à la figure 1, l'organe réglant 1 formé du balancier 10 et du spiral 11 oscille, régulant ainsi un rouage du mouvement, ses oscillations étant entretenues par un mécanisme d'échappement.

Lorsque l'utilisateur effectue une mise à l'heure, la tige de mise à l'heure est déplacée dans sa position tirée. Elle déplace alors la tirette 2 dans sa position de mise à l'heure. Ce faisant, la tirette 2 entraîne la bascule 3 qui pivote dans sa position d'arrêt emmenant avec elle le levier-stop 5 grâce à l'engrenage des dentures 321 et 51. En pivotant, le bras élastique 52 du levier stop 5 vient en contact contre le balancier 10 tangentiellement à celui-ci. Le mécanisme d'arrêt et de relance de l'organe réglant selon l'invention est agencé pour que, lorsque le levier stop 5 pivote dans sa position d'arrêt, le bras élastique 52 vient en contact avec le balancier 10 et entraîne celui-ci brièvement d'un certain angle, qu'on appellera angle de relance (dans le sens horaire dans la figure 2) avant de le freiner et de le stopper complétement dès que la position d'arrêt du levier stop 5 est atteinte. De préférence, le levier stop 5 est agencé pour entraîner le balancier 10 d'un angle de relance supérieur à 20°, de manière encore plus privilégiée d'un angle de relance supérieur à 25° lorsqu'il pivote de sa position de repos dans sa position d'arrêt.

Dans la position d'arrêt du levier-stop 5 illustrée à la figure 2, l'organe réglant 1 est arrêté et n'oscille plus. L'utilisateur peut alors effectuer la mise à l'heure de manière conventionnelle via la tige de mise à l'heure.

Lorsque la mise à l'heure est effectuée et que l'utilisateur repousse la tige de mise à l'heure dans sa position poussée, la tirette 2 reprend sa position de repos et entraîne donc la bascule 3 et le levier stop 5 qui pivotent chacun pour retrouver leur position de repos. Ce faisant, le bras élastique 52 du levier stop 5 en contact avec le balancier 10 va, grâce aux frottements, relancer le balancier-spiral 1 en faisant pivoter le balancier 10 dans le sens anti-horaire dans les figures d'un angle correspondant essentiellement à l'angle de relance défini ci-dessus. L'organe réglant oscillant 1 est relancé et le mouvement peut redémarrer quel que soit le mécanisme d'échappement utilisé.

Ainsi, il est possible de réaliser un mécanisme d'arrêt et de relance de l'organe réglant oscillant qui est commandé par la tige de mise à l'heure et la tirette et qui permet, grâce à l'engrenage denté entre la bascule 3 et le levier stop 5, de multiplier la course dudit levier de sorte que celui-ci peut relancer l'organe réglant avec un angle de relance important. Il est ainsi assuré que l'organe réglant oscillant redémarre après une mise à l'heure, peu importe la position dans laquelle le mouvement s'est arrêté et peu importe le mécanisme d'échappement du mouvement. Le levier stop 5 agit tangentiellement au balancier 10 ce qui garantit un mécanisme simple et peu encombrant.

Dans la forme d'exécution illustrée, l'organe réglant oscillant est un balancier spiral. En variante, l'organe réglant pourrait être d'un autre type, comme un oscillateur à guidage flexible.

Dans la forme d'exécution illustrée, l'organe réglant oscillant comprend une partie inertielle mobile en oscillation ayant la forme d'un balancier circulaire plein. En variante, la partie inertielle de l'organe réglant oscillant pourrait être formée de plusieurs segments circulaires ou encore pourrait présenter toute autre forme appropriée.

De manière générale, le mouvement d'horlogerie selon l'invention comprend un organe réglant oscillant destiné à réguler un rouage du mouvement et comprenant une partie inertielle mobile, un mécanisme de mise à l'heure commandé par un organe de commande actionnable par un utilisateur entre une position de repos et une position de mise à l'heure et un mécanisme d'arrêt et de relance de l'organe réglant oscillant destiné à arrêter l'organe réglant oscillant lors d'une mise à l'heure du mouvement et à relancer ledit organe réglant lorsque la mise à l'heure est effectuée. Le mécanisme d'arrêt et de relance de l'organe réglant oscillant est commandé par l'organe de commande du mécanisme de mise à l'heure et comprend une bascule montée pivotante entre une position de repos et une position d'arrêt et comprenant un secteur denté destiné à coopérer avec un secteur denté correspondant d'un levier. Le levier est monté pivotant entre une position de repos et une position d'arrêt et comprend un bras élastique agencé pour venir en contact avec la partie inertielle mobile de l'organe réglant oscillant, tangentiellement à celle-ci, lorsque le levier pivote de sa position de repos dans sa position d'arrêt.

Le mécanisme d'arrêt et de relance de l'organe réglant oscillant est agencé de sorte que :
- lorsque l'organe de commande est déplacé dans sa position de mise à l'heure, il entraîne la bascule et le levier qui pivotent dans leur position d'arrêt respective ;
- en pivotant dans sa position d'arrêt, le levier et son bras élastique font pivoter la partie inertielle mobile de l'organe réglant oscillant d'un certain angle, appelé angle de relance, avant de stopper ladite partie inertielle mobile et donc d'arrêter l'organe réglant oscillant ; et de sorte que,
- en ramenant l'organe de commande dans sa position de repos, la bascule et le levier pivotent également pour retrouver leur position de repos et ce faisant, le bras élastique du levier fait pivoter la partie inertielle mobile de manière à relancer les oscillations de l'organe réglant oscillant.

De préférence, l'ange de relance est supérieur à 20°, de préférence encore, supérieur à 25°.

Le bras élastique du levier est agencé pour coopérer dans sa position de repos avec un organe fixe du mouvement de sorte que ledit bras élastique est précontraint contre cet organe fixe dans la position de repos du levier.

## Revendications

1. Mouvement d'horlogerie comprenant un organe réglant oscillant (1) destiné à réguler un rouage du mouvement et comprenant une partie inertielle mobile (10), un mécanisme de mise à l'heure commandé par un organe de commande actionnable par un utilisateur entre une positon de repos et une position de mise à l'heure et un mécanisme d'arrêt et de relance de l'organe réglant oscillant (1) destiné à arrêter l'organe réglant oscillant (1) lors d'une mise à l'heure du mouvement et à relancer ledit organe réglant (1) lorsque la mise à l'heure est effectuée, le mécanisme d'arrêt et de relance de l'organe réglant oscillant (1) comprenant une bascule (3) agencée pour pivoter entre une position de repos et une position d'arrêt lorsque l'organe de commande est déplacé de sa position de repos à sa position de mise à l'heure et un levier (5) comprenant un secteur denté (51) destiné à coopérer avec un secteur denté correspondant (321) de la bascule (3) pour le pivotement du levier (5) entre une position de repos et une position d'arrêt ; le levier (5) comprenant un bras élastique (52) agencé pour venir en contact avec la partie inertielle mobile (10) de l'organe réglant oscillant (1), tangentiellement à celle-ci, lorsque le levier (5) pivote de sa position de repos dans sa position d'arrêt de sorte que, en pivotant dans sa positon d'arrêt, le levier (5) et son bras élastique (52) font pivoter la partie inertielle mobile (10) de l'organe réglant oscillant (1) avant de stopper ladite partie inertielle mobile (10) et donc d'arrêter l'organe réglant oscillant (1) ; mouvement dans lequel, en ramenant l'organe de commande dans sa position de repos, la bascule (3) et le levier (5) pivotent également pour retrouver leur position de repos et ce faisant, le bras élastique (52) du levier (5) fait pivoter la partie inertielle mobile (10) de manière à relancer les oscillations de l'organe réglant oscillant (1) ; mouvement dans lequel le bras élastique (52) du levier (5) est agencé pour coopérer, dans sa position de repos, avec un organe fixe (6) du mouvement de sorte que ledit bras élastique (52) est précontraint contre cet organe fixe (6) dans la position de repos du levier (5).

2. Mouvement selon la revendication 1, **caractérisé par le fait que** le levier (5) est agencé pour faire pivoter la partie inertielle mobile (10) d'un angle supérieur à 20°, de préférence supérieur à 25°, lorsque le levier (5) pivote de sa position de repos dans sa position d'arrêt.

3. Mouvement selon l'une des revendications précédentes, **caractérisé par le fait que** l'organe réglant oscillant est un balancier-spiral (10, 11).

4. Mouvement selon l'une des revendications précédentes, **caractérisé par le fait que** l'organe de commande est une tige de mise à l'heure actionnant une tirette (2) à laquelle est reliée la bascule (3).

5. Pièce d'horlogerie comprenant un mouvement selon l'une des revendications précédentes.

## Patentansprüche

1. Uhrwerk, das ein schwingendes Regulierorgan (1) umfasst, das dazu bestimmt ist, ein Räderwerk des Uhrwerks zu regulieren, und einen beweglichen Trägheitsteil (10), einen Zeiteinstellungsmechanismus, der von einem Steuerorgan gesteuert wird, das von einem Benutzer zwischen einer Ruheposition und einer Zeiteinstellungsposition betätigbar ist, und einen Mechanismus zum Anhalten und zum Auslösen des schwingenden Regulierorgans (1) umfasst, der dazu bestimmt ist, das schwingende Regulierorgan (1) bei einer Zeiteinstellung des Uhrwerks anzuhalten und das Regulierorgan (1) auszulösen, wenn die Zeiteinstellung durchgeführt wurde, wobei der Mechanismus zum Anhalten und zum Auslösen des schwingenden Regulierorgans (1) eine Wippe (3), die dazu gestaltet ist, zwischen einer Ruheposition und einer Anhalteposition zu schwenken, wenn das Steuerorgan von seiner Ruheposition in seine Zeiteinstellungsposition verlagert wird, und einen Hebel (5) umfasst, der einen gezahnten Sektor (51) umfasst, der dazu bestimmt ist, mit einem entsprechenden gezahnten Sektor (321) der Wippe (3) zum Schwenken des Hebels (5) zwischen einer Ruheposition und einer Anhalteposition zusammenzuwirken; wobei der Hebel (5) einen elastischen Arm (52) umfasst, der dazu gestaltet ist, mit dem beweglichen Trägheitsteil (10) des schwingenden Regulierorgans (1) tangential dazu in Kontakt zu gelangen, wenn der Hebel (5) von seiner Ruheposition in seine Anhalteposition schwenkt, derart dass der Hebel (5), durch Schwenken in seine Anhalteposition, und sein elastischer Arm (52) das Schwenken des beweglichen Trägheitsteils (10) des schwingenden Regulierorgans (1) bewirken, bevor der bewegliche Trägheitsteil (10) gestoppt wird und somit das schwingenden Regulierorgan (1) angehalten wird; wobei in dem Uhrwerk, durch Rückführen des Steuerorgans in seine Ruheposition, die Wippe (3) und der Hebel (5) auch schwenken, um wieder ihre Ruheposition einzunehmen, und dadurch der elastische Arm (52) des Hebels (5) das Schwenken des beweglichen Trägheitsteils (10) bewirkt, derart dass die Schwingungen des schwingenden Regulierorgans (1) ausgelöst werden; wobei in dem Uhrwerk der elastische Arm (52) des Hebels (5) dazu gestaltet ist, in seiner Ruheposition mit einem festen Organ (6) des Uhrwerks zusammenzuwirken, derart dass der elastische Arm (52) gegen dieses feste Organ (6) in der Ruheposition des Hebels (5) vorgespannt wird.

2. Uhrwerk nach Anspruch 1, **dadurch gekennzeichnet, dass** der Hebel (5) dazu gestaltet ist, das Schwenken des beweglichen Trägheitsteils (10) um einen Winkel von größer als 20°, vorzugsweise größer als 25°, zu bewirken, wenn der Hebel (5) von seiner Ruheposition in seine Anhalteposition schwenkt.

3. Uhrwerk nach einem der vorhergehenden Ansprüche, **dadurch gekennzeichnet, dass** das schwingende Regulierorgan eine Unruh-Spiralfeder (10, 11) ist.

4. Uhrwerk nach einem der vorhergehenden Ansprüche, **dadurch gekennzeichnet, dass** das Steuerorgan eine Zeiteinstellungswelle ist, die einen Stellhebel (2) betätigt, mit dem die Wippe (3) verbunden ist.

5. Uhr, die ein Uhrwerk nach einem der vorhergehenden Ansprüche umfasst.

## Claims

1. Timepiece movement comprising an oscillating regulating member (1) intended to regulate a going train of the movement and comprising a mobile inertia part (10), a time-setting mechanism controlled by a control member which can be actuated by a user between a rest position and a time-setting position and a mechanism for stopping and restarting the oscillating regulating member (1) intended to stop the oscillating regulating member (1) when the movement is being set to time and to restart said regulating member (1) when the time-setting process is completed, the mechanism for stopping and restarting the oscillating regulating member (1) comprising a rocker (3) arranged to pivot between a rest position and a stopping position when the control member is moved from its rest position to its time-setting position, and a lever (5) comprising a toothed sector (51) intended to cooperate with a corresponding toothed sector (321) on the rocker (3) for pivoting of the lever (5) between a rest position and a stopping position; the lever (5) comprising an elastic arm (52) arranged to come into contact with the mobile inertia part (10) of the oscillating regulating member (1), tangentially to said part, when the lever (5) pivots from its rest position into its stopping position such that, by pivoting into its stopping position, the lever (5) and its elastic arm (52) cause the mobile inertia part (10) of the oscillating regulating member (1) to pivot before stopping said mobile inertia part (10) and thus stopping the oscillating regulating member (1); a movement in which, by returning the control member into its rest position, the rocker (3) and the lever (5) also pivot to return to their rest position and in so doing the elastic arm (52) of the lever (5) causes the mobile inertia part (10) to pivot so as to restart the oscillations of the oscillating regulating member (1); a movement in which the elastic arm (52) of the lever (5) is arranged to cooperate, in its rest position, with a fixed member (6) of the movement such that said elastic arm (52) is biassed against this fixed member (6) in the rest position of the lever (5).

2. Movement as claimed in claim 1, **characterised in that** the lever (5) is arranged to cause the mobile inertia part (10) to pivot by an angle greater than 20°, preferably greater than 25°, when the lever (5) pivots from its rest position into its stopping position.

3. Movement as claimed in any one of the proceeding claims, **characterised in that** the oscillating regulating member is a balance-hairspring (10, 11).

4. Movement as claimed in any one of the preceding claims, **characterised in that** the control member is a time-setting stem actuating a pull-out piece (2) to which the rocker (3) is connected.

5. Timepiece comprising a movement as claimed in any one of the preceding claims.
